# EUROPÄISCHE PATENTSCHRIFT

(11) **EP 1 213 257 B1**
(45) Veröffentlichungstag und Bekanntmachung des Hinweises auf die Patenterteilung: **06.05.2004**
(21) Anmeldenummer: 01250421.3
(22) Anmeldetag: 30.11.2001
(51) Int. Cl.: B66D 3/18

(54) **Hubvorrichtung zum geradlinigen Bewegen eines Handhabungsmittels**
Lifting device for a rectilinear movement of a handling means
Dispositif de levage pour un déplacement rectiligne d' un moyen de manipulation

(30) Priorität: 05.12.2000 DE 10061343
(43) Veröffentlichungstag der Anmeldung: 12.06.2002
(73) Patentinhaber: Demag Cranes & Components GmbH, 58300 Wetter (DE)
(72) Erfinder: Becker, Eberhard. Dipl.-Ing./Wirthsch.-Ing., 58093 Hagen (DE); Nerger, Klaus. Dipl.-Ing., 47506 Neukirchen-Vluyn (DE); Noll, Stefan. Dipl.-Ing., 42799 Leichligen (DE); Stöber, Manfred. Dipl.-Ing., 58453 Witten (DE)
(74) Vertreter: Moser, Jörg Michael, Dipl.-Ing.

(56) Entgegenhaltungen:
- EP-A- 0 751 090
- DE-A- 4 111 551
- DE-A- 4 342 716
- DE-A- 19 502 986
- DE-U- 29 919 136
- US-A- 4 566 738

## Beschreibung

Die Erfindung betrifft eine Hubvorrichtung zum geradlinigen Bewegen eines Handhabungsmittels gemäß dem Oberbegriff des Anspruchs 1.

Eine derartige vertikale Hubvorrichtung nach Art einer Hubachse für einen handgeführten Manipulator ist beispielsweise aus der DE 43 42 716 A1 bekannt, die aus einem Längsträger als Führungsteil und aus einem an dem Längsträger längsverschieblich geführten Hubbalken besteht. Der Hubbalken trägt an seinem unteren Ende ein Lastaufnahmemittel. Der Antrieb zur Betätigung des Hubbalkens ist als mit dem Längsträger fest verbundener druckmittelbetätigter Zylinder ausgebildet, dessen Kolbenstange wiederum mit dem Hubbalken verbunden ist.

Der Nachteil dieser Hubvorrichtung besteht darin, dass sie nur mit größerem Aufwand an unterschiedliche Arbeitsbereiche anpaßbar ist.

Die Aufgabe der Erfindung ist es, eine Hubvorrichtung zum geradlinigen Bewegen eines Handhabungsmittels anzugeben, die mit sehr geringem Aufwand an unterschiedliche Arbeitsbereiche anpaßbar ist. Darüberhinaus sollte sie in nahezu beliebigen Längen herstellbar und an unterschiedlichste Längenbedürfnisse anpassbar sein. Dies betrifft insbesondere die Länge des Hubbalkens als auch die Befestigungshöhe der Hubvorrichtung.

Die Lösung dieser Aufgabe ist durch die im Anspruch 1 angegebenen Merkmale gegeben. Durch die kennzeichnenden Merkmale der Unteransprüche ist die Hubvorrichtung in vorteilhafter Weise weiter ausgestaltet.

Die Lösung sieht vor, dass eine parallel zum Hubbalken verlaufende Führungsschiene den Hubbalken trägt, die in hintereinander beabstandet angeordneten Schlitten frei laufend mit Hilfe des Antriebsmittels längsverschiebbar ist, dass zwei parallele in einer gemeinsamen Ebene liegende unter Belassung eines Zwischenraums angeordnete Längsträger vorgesehen sind, die über mindestens ein Verbindungselement biegesteif miteinander querverbunden und an einer stationären oder verfahrbaren Tragvorrichtung befestigbar sind, dass die Schlitten in dem Zwischenraum angeordnet und an dem Verbindungselement befestigt sind, dass am Hubbalken und an den beiden Längsträgern von Nutensteinen hintergreifbare Längsnuten ausgebildet sind, um das Verbindungselement, das Antriebsmittel und die Tragvorrichtung an den Längsträgern und die Führungsschiene an dem Hubbalken jeweils an einer beliebigen Längsposition der Längsträger bzw. des Hubbalkens zu befestigen.

Somit sind bei der erfindungsgemäßen Hubvorrichtung die wesentlichen die Längen bestimmenden Elemente, der Hubbalken und die beiden parallelen Längsträger, mit durchgehenden hintergreifbaren Längsnuten versehen. Damit eignen sich als Hubbalken und als Längsträger vorzugsweise im Strangpressverfahren hergestellte Aluminiumprofile mit quadratischen oder rechteckigem Querschnitt. Diese können auf nahezu beliebige Längen geschnitten werden und sind sehr kostengünstig herstellbar. Die Längsnuten erlauben es, den Hubbalken angepasst an die jeweiligen Bedürfnisse des Anwenders vor der Befestigung in die entsprechende Längsposition zu schieben. Die Längsträger können weiter ohne zusätzlichen Aufwand beispielsweise in der gewünschten Höhe an einer Laufkatze befestigt werden. Diese Höhe ist bei einer Neufestlegung des Arbeitsbereichs mit wenigen Handgriffen an die neue Höhe (Abstand Laufkatze / Handhabungsmittel) anpassbar.

Vorzugsweise sind die Schlitten kugelumlaufgeführt ausgebildet, was eine leichte und spielarme Führung des Hubbalkens ermöglicht.

Das Verbindungselement für die beiden Längsträger ist zweckmäßigerweise eine einfach herzustellende Metallplatte.

Als Antriebsmittel eignet sich insbesondere ein Seilbalancer, dessen Seil an dem unteren freien Ende des Hubbalkens befestigt ist, wobei diese Ausgestaltung insbesondere für vertikale Hubbalken geeignet ist, die sich aufgrund ihres Gewichts jeweils selbsttätig nach unten in die von der Seillänge vorgegebene Position bewegen.

Das Handhabungsmittel, das eine Lastaufnahme und ein Werkzeug sein kann, kann beispielsweise an einem Zwischenelement befestigt sein, das ein als Aluminiumprofil ausgebildeter Horizontalträger ist. Dabei ist es von Vorteil, das Zwischenelement mittels einer Lastmomentenstütze am Hubbalken zu befestigen.

Konstruktiv einfach ist es, wenn zur Hubwegbegrenzung des Hubbalkens mittels Nutensteinen befestigbare Anschläge an den Längsträgern vorgesehen sind.

Ein Ausführungsbeispiel der Erfindung ist in der Zeichnung dargestellt und wird nachfolgend näher beschrieben. Es zeigen:
- Fig. 1: eine räumliche Darstellung einer Hubvorrichtung,
- Fig. 2: eine Ansicht der Hubvorrichtung gemäß Fig. 1 von vorn,
- Fig. 3: eine Ansicht der Hubvorrichtung gemäß Fig. 1 von der Seite,
- Fig. 4: einen Querschnitt der Hubvorrichtung gemäß Fig. 3 entlang der Schnittlinien I-I,
- Fig. 5: schematische Darstellung einer Befestigung der Hubvorrichtung an einer Laufkatze.

Fig. 1 zeigt eine räumliche Darstellung einer vertikal angeordneten Hubvorrichtung, die oben an einer Laufkatze (s. schematische Darstellung in Fig. 5) als bewegliche Tragvorrichtung befestigbar ist. Auf diese Weise kann die Hubvorrichtung horizontal verfahren werden. Selbstverständlich ist auch eine feststehende Befestigung möglich, beispielsweise an einem Tragbalken im Bereich der Decke einer Montaghalle oder an einer Wandkonsole. Zwei weitere Ansichten der Hubvorrichtung gemäß Fig. 1 zeigen Fig. 2 und 3; Fig. 4 zeigt einen Querschnitt.

Die Hubvorrichtung besteht aus zwei parallelen und in einer gemeinsamen Ebene liegenden Längsträgern 1, die unter Belassung eines Zwischenraums 2 angeordnet sind. Über eine Metallplatte als Zwischenelement 3 sind die beiden Längsträger 1 biegesteif miteinander querverbunden. Der Längsträger 1 weist an seinen Außenseiten Längsnuten 1a auf. Das Verbindungselement 3 ist dabei mittels die Längsnuten 1a hintergreifender Nutensteine 4 an dem Längsträger 1 befestigt. Selbstverständlich können zur Befestigung auch Nutensteinleisten verwendet werden. Das Verbindungselement 3 trägt zwei kugelumlaufgeführte Schlitten 5, die in Fig. 1 oben und unten hintereinander liegend angeordnet sind. Die Schlitten 5 sind am Verbindungselement 3 mittels Schrauben 6 befestigt. In den beiden Schlitten 5 (s. Fig. 4) ist eine Führungsschiene 7 (s. Fig. 4) freilaufend in deren Längsrichtung verschiebbar. Die Führungsschiene 7 und die beiden Schlitten 5 sind in dem Zwischenraum zwischen den beiden Längsträgern 1 angeordnet.

Die Führungsschiene 7 trägt einen parallel zu ihr verlaufenden Hubbalken 8 (s. insbesondere Fig. 4). Die Befestigung des Hubbalkens 8 an der Führungsschiene 7 erfolgt ebenfalls mittels Nutensteinen 4, die die am Hubbalken 8 vorgesehene Längsnuten 1a hintergreifen. Auf diese Weise ist der Hubbalken 8 vor dessen Befestigung an der Führungsschiene 7 ohne zusätzlichen Aufwand in jede gewünschte Längsposition verschiebbar.

Am unteren Ende des Hubbalkens 8 liegt stirnseitig eine Anschlussplatte 9 an, deren Befestigung am Hubbalken 8 mittels einer Lastmomentenstütze 10 erfolgt, die wiederum selbst mittels Nutensteinen 4 am Hubbalken 8 montiert ist.

Zur Hubwegbegrenzung sind am Hubbalken 8 Anschlagwinkel 11 befestigt, die im Zusammenwirken mit an den Längsträgern befestigten Pufferelementen 12 die beiden Endstellungen des Hubbalkens 8 festlegen. Die Anschlagwinkel 11 und die Pufferelemente 12 sind ebenfalls jeweils mittels Nutensteinen 4 befestigt, so dass mit wenigen Handgriffen der gewünschte Hubweg veränderbar ist.

Das Längsverschieben des Hubbalkens 8 erfolgt mittels eines im oberen Bereich der Längsträger 1 angeordneten Seilbalancers 13, der mittels gewinkelter Konsolen 14 an den beiden Längsträgern 1 mittels Nutensteinen 4 befestigt ist. Das Seil 15 des Seilbalancers 13 ist am unteren Ende der Hubvorrichtung mit der Anschlussplatte 9 verbunden.

Selbstverständlich ist der Seilbalancer 13 nur eine Möglichkeit von vielen, so kann auch ein pneumatischer Zugzylinder und dergleichen als Antriebsmittel eingesetzt werden.

Somit bewirkt ein Abwickeln des Seils 15 jeweils ein geradliniges Ausfahren des Hubbalkens 8 aufgrund der wirksamen Gewichtskraft. Zum Heben bzw. Einfahren des Hubbalkens 8 wird das Seil 15 auf die Seiltrommel 16 des Seilbalancers 13 aufgewickelt.

An dem Anschlusselement 9 kann beispielsweise ein als Aluminiumprofil ausgebildeter Horizontalträger als Zwischenelement befestigt werden. Dieser trägt dann an seinem Ende z.B. ein Werkzeug oder ein Lastaufnahmemittel. Es ist selbstverständlich auch möglich, das Werkzeug direkt an der Anschlussplatte 9 zu befestigen.

Fig. 5 zeigt eine schematische Darstellung einer möglichen Befestigung der Längsträger 1 und damit der Hubvorrichtung an einer Laufkatze. Die Laufkatze ist hierbei als Rahmenplatte 17 dargestellt, die z.B. Teil des Katzrahmens sein kann. An der Rahmenplatte 17 sind Winkelelemente 18 befestigt, die Bohrungen 19 aufweisen. Die Bohrungen 19 dienen dazu, die Rahmenplatte 17 an den Längsnuten 1a der durch die große Rahmenplattenöffnung 20 hindurchgesteckten Längsträger 1 mittels Nutensteinen 4 zu befestigen. Auch hierbei ist die Längsposition der Rahmenplatte 17 und damit der Laufkatze an der Hubvorrichtung mit geringem Aufwand jeweils festlegbar.

### Bezugszeichenliste:

- 1: Längsträger
- 1a: Längsnut
- 2: Zwischenraum
- 3: Zwischenelement
- 4: Schraube mit Nutenstein
- 5: Schlitten
- 6: Schraube
- 7: Führungsschiene
- 8: Hubbalken
- 9: Anschlussplatte
- 10: Lastmomentenstütze
- 11: Anschlagwinkel
- 12: Pufferelement
- 13: Seilbalancer
- 14: Konsolen
- 15: Seil
- 16: Seiltrommel
- 17: Rahmenplatte
- 18: Winkelelement
- 19: Bohrung
- 20: Rahmenplattenöffnung

## Patentansprüche

1. Hubvorrichtung zum geradlinigen Bewegen eines Handhabungsmittels, das insbesondere vertikal bewegbar und mit einer Laufkatze als bewegliche Tragvorrichtung horizontal verfahrbar ist,
mit einem Hubbalken, der an mindestens einem parallelen Längsträger mit Hilfe eines Antriebsmittels längsverschiebbar und an dem das Handhabungsmittel direkt oder über Zwischenelemente befestigbar ist,
**dadurch gekennzeichnet,**
**dass** eine parallel zum Hubbalken verlaufende Führungsschiene (7) den Hubbalken (8) trägt,
die in hintereinander beabstandet angeordneten Schlitten (5) frei laufend mit Hilfe des Antriebsmittels längsverschiebbar ist,
**dass** zwei parallele in einer gemeinsamen Ebene liegende unter Belassung eines Zwischenraums (2) angeordnete Längsträger (1) vorgesehen sind, die über mindestens ein Verbindungselement biegesteif miteinander querverbunden und an einer stationären oder verfahrbaren Tragvorrichtung befestigbar sind, dass die Schlitten (5) in dem Zwischenraum (2) angeordnet und an dem Verbindungselement befestigt sind,
**dass** am Hubbalken (8) und an den beiden Längsträgern (1) von Nutensteinen (4) hintergreifbare Längsnuten ausgebildet sind,
um das Verbindungselement, das Antriebsmittel und die Tragvorrichtung an den Längsträgern (1) und die Führungsschiene (7) an dem Hubbalken (8) jeweils an einer beliebigen Längsposition der Längsträger (1) bzw. des Hubbalkens (8) zu befestigen.

2. Hubvorrichtung nach Anspruch 1,
**dadurch gekennzeichnet,**
**dass** der Hubbalken (8) und die Längsträger (1) als im Strangpressverfahren hergestellte Aluminiumprofile mit quadratischem oder rechteckigem Querschnitt ausgebildet sind.

3. Hubvorrichtung nach einem der vorhergehenden Ansprüche,
**dadurch gekennzeichnet,**
**dass** die Schlitten (5) kugelumlaufgeführt sind.

4. Hubvorrichtung nach einem der vorhergehenden Ansprüche,
**dadurch gekennzeichnet,**
**dass** das Verbindungselement eine Metallplatte ist.

5. Hubvorrichtung nach einem der vorhergehenden Ansprüche,
**dadurch gekennzeichnet,**
**dass** das Antriebsmittel ein Seilbalancer (13) ist, dessen Seil (15) an dem unteren freien Ende des Hubbalkens (8) befestigt ist.

6. Hubvorrichtung nach einem der vorhergehenden Ansprüche,
**dadurch gekennzeichnet,**
**dass** das Zwischenelement (3) ein als Aluminiumprofil ausgebildeter Horizontalträger und mittels einer biegemomentensteifen Lastmomentenstütze am Hubbalken (8) mittels Nutensteinen (4) befestigt ist.

7. Hubvorrichtung nach einem der vorhergehenden Ansprüche,
**dadurch gekennzeichnet,**
**dass** den Hubweg des Hubbalkens (8) begrenzende, mittels Nutensteinen (4) befestigbare Anschläge an den Längsträgern (1) vorgesehen sind.

## Claims

1. Lifting apparatus for the rectilinear movement of a handling means which can be moved vertically in particular and can be displaced horizontally by way of a trolley as a moveable carrying apparatus, having a lifting beam which can be displaced longitudinally on at least one parallel longitudinal member with the aid of a drive means and on which the handling means can be fastened directly or via intermediate elements,
**characterized**
**in that** a guide rail (7) running parallel to the lifting beam bears the lifting beam (8) and can be displaced longitudinally in a freely running manner, with the aid of the drive means, in carriages (5) which are spaced apart one behind the other,
**in that** there are provided two parallel longitudinal members (1) which are located in a common plane, are arranged with an interspace (2) left between them, are connected transversely to one another in a flexurally rigid manner via at least one connecting element and can be fastened on a stationary or displaceable carrying apparatus,
**in that** the carriages (5) are arranged in the interspace (2) and fastened on the connecting element,
**in that** longitudinal grooves behind which sliding blocks (4) can engage are formed on the lifting beam (8) and on the two longitudinal members (1), in order for the connecting element, the drive means and the carrying apparatus to be fastened on the longitudinal members (1), and for the guide rail (7) to be fastened on the lifting beam (8), in a desired longitudinal position in each case.

2. Lifting apparatus according to Claim 1,
**characterized**
**in that** the lifting beam (8) and the longitudinal members (1) are designed as extruded aluminium profiles with a square or rectangular cross section.

3. Lifting apparatus according to one of the preceding claims,
**characterized**
**in that** the carriages (5) are guided by recirculating balls.

4. Lifting apparatus according to one of the preceding claims,
**characterized**
**in that** the connecting element is a metal plate.

5. Lifting apparatus according to one of the preceding claims,
**characterized**
**in that** the drive means is a cable balancer (13) of which the cable (15) is fastened at the bottom free end of the lifting beam (8).

6. Lifting apparatus according to one of the preceding claims,
**characterized**
**in that** the intermediate element (3) is a horizontal member designed as an aluminium profile and is fastened on the lifting beam (8), using sliding blocks (4), by means of a load-moment support which is rigid in relation to bending moments.

7. Lifting apparatus according to one of the preceding claims,
**characterized**
**in that** stops which limit the lifting distance of the lifting beam (8) and can be fastened by means of sliding blocks (4) are provided on the longitudinal members (1).

## Revendications

1. Dispositif de levage pour le déplacement rectiligne d'un moyen de manipulation qui est mobile en particulier verticalement et qui est déplaçable horizontalement à l'aide d'un chariot roulant servant de dispositif de support mobile, lequel dispositif de levage comporte
une poutrelle de levage qui est déplaçable longitudinalement sur au moins un longeron parallèle à l'aide d'un moyen d'entraînement et à laquelle le moyen de manipulation peut être fixé directement ou via des éléments intermédiaires,
**caractérisé en ce que**
un rail de guidage (7), s'étendant parallèlement à la poutrelle de levage, supporte la poutrelle de levage (8) et est déplaçable longitudinalement et librement à l'aide du moyen d'entraînement dans des curseurs de guidage (5) placés à distance l'un derrière l'autre,
il est prévu deux longerons parallèles (1) qui sont disposés dans un plan commun en ménageant un espace intermédiaire (2), qui sont reliés entre eux transversalement par au moins un élément de liaison avec une certaine rigidité flexionnelle et qui peuvent être fixés à un dispositif de support immobile ou déplaçable,
les curseurs de guidage (5) sont disposés dans l'espace intermédiaire (2) et sont fixés à l'élément de liaison,
des rainures longitudinales, en arrière desquelles peuvent s'engager des coulisseaux, sont conformées au niveau de la poutrelle de levage (8) et des deux longerons (1), afin de fixer l'élément de liaison, le moyen d'entraînement et le dispositif de support aux longerons (1) et de fixer le rail de guidage (7) à la poutrelle de levage (8) à une position longitudinale quelconque du longeron (7) resp. de la poutrelle de levage (8).

2. Dispositif de levage selon la revendication 1, **caractérisé en ce que** la poutrelle de levage (8) et les longerons (1) sont conformés en profilés en aluminium de section rectangulaire ou carrée qui sont fabriqués par un procédé d'extrusion.

3. Dispositif de levage selon l'une des revendications précédentes, **caractérisé en ce que** les curseurs de guidage (5) sont à guidage par douilles à billes.

4. Dispositif de levage selon l'une des revendications précédentes, **caractérisé en ce que** l'élément de liaison est une plaque métallique.

5. Dispositif de levage selon l'une des revendications précédentes, **caractérisé en ce que** l'élément d'entraînement est un compensateur à câble (13) dont le câble est fixé à l'extrémité inférieure libre de la poutrelle de levage (8).

6. Dispositif de levage selon l'une des revendications précédentes, **caractérisé en ce que** l'élément intermédiaire (3) est un support horizontal conformé en profilé en aluminium et est fixé à la poutrelle de levage au moyen d'un support à couple résistant, rigide en flexion, via des coulisseaux (4).

7. Dispositif de levage selon l'une des revendications précédentes, **caractérisé en ce qu'**il est prévu sur les longerons (1) des butées qui peuvent être fixées aux coulisseaux (4) et qui limitent la course de levage de la poutrelle de levage (8).
